# FASCICULE DE BREVET EUROPEEN

(11) **EP 1 220 254 B1**
(45) Date de publication et mention de la délivrance du brevet: **01.03.2006**
(21) Numéro de dépôt: 01403375.7
(22) Date de dépôt: 27.12.2001
(51) Int. Cl.: H01H 50/54, H01H 50/14

(54) **Contacteur à commande électromécanique présentant un jeu pour permettre le serrage de conducteurs**
Elektromechanischer Schütz mit einem Spiel geeignet zum Anschluss von elektrischen Leitern
Electromechanical contactor having a play to allow the clamping of conductors

(30) Priorité: 28.12.2000 FR 0017218
(43) Date de publication de la demande: 03.07.2002
(73) Titulaire: LEGRAND, 87000 Limoges (FR); LEGRAND SNC, 87000 Limoges (FR)
(72) Inventeur: Girauldon, Eric, 06560 Valbonne (FR)
(74) Mandataire: Santarelli

(56) Documents cités:
- WO-A-00/34970
- DE-A- 2 149 987
- DE-A- 19 854 625

## Description

L'invention concerne un contacteur à commande électromécanique du type comportant, dans un boîtier fixe :
- au moins une paire de conducteurs présentant chacun une partie extrême dont le bout porte ou forme un contact fixe ;
- au moins un pont de contact apte à occuper une position de fermeture dans laquelle il établit une connexion électrique entre les contacts fixes, et une position d'ouverture dans laquelle il se trouve à distance desdits contacts fixes ;
- un électro-aimant comprenant une bobine, une armature fixe associée à ladite bobine, une armature mobile, ledit électro-aimant admettant une position de repos dans laquelle les armatures sont écartées l'une de l'autre, et une position de travail dans laquelle les armatures se trouvent plaquées l'une contre l'autre ;
- un actionneur couplé à ladite armature mobile pour entraîner ledit pont de contact ; et
- une carcasse portant ladite bobine, et assemblée audit boîtier.

Ce type de contacteur, connu du document FR-2 652 947, présente un certain nombre d'inconvénients.

En effet, lorsque le pont de contact est en position de fermeture, il est soumis à une résistance à l'ouverture qui a tendance à le maintenir collé aux contacts fixes.

Lorsque le pont de contact est entraîné vers sa position d'ouverture, la présence de cette résistance maintient momentanément collés le pont de contact aux contacts fixes, ce qui entraîne un déplacement des conducteurs qui ont tendance à accompagner le pont de contact avant de s'en décoller brusquement.

Il en résulte un manque de précision et de rapidité du fonctionnement du contacteur du fait que la séparation du pont de contact et des contacts fixes est retardée. Ceci nuit à la fiabilité du contacteur.

L'invention vise à pallier notamment les inconvénients précités, en proposant un contacteur qui soit à la fois fiable, précis et rapide, tout en présentant une structure simple facilitant son montage.

A cet effet, l'invention propose un contacteur du type précité, caractérisé en ce que :
- chaque conducteur se trouve immobilisé en étant serré entre une première mâchoire appartenant au boîtier et une deuxième mâchoire appartenant à la carcasse ;
- ladite carcasse est assemblée au boîtier par l'intermédiaire d'au moins un moyen de serrage ;
- il existe entre le boîtier et la carcasse, au niveau dudit moyen de serrage, un jeu apte à permettre le serrage du conducteur entre les mâchoires au moyen dudit moyen de serrage.

Ainsi, les conducteurs sont maintenus fermement, de sorte que la séparation du pont de contact et des contacts fixes, lors de la commande de l'ouverture par l'électro-aimant, est à la fois immédiate et brusque.

Le serrage des conducteurs entre des pièces préexistantes, à savoir le boîtier et la carcasse de la bobine, ne nécessite aucune nouvelle pièce. Le montage du contacteur ne se trouve donc pas compliqué.

Selon un mode de réalisation, la carcasse comporte un socle qui présente au moins un pied formant ladite deuxième mâchoire, en saillie longitudinale vers ladite première mâchoire, et en ce que le boîtier comporte, en regard dudit pied, au moins une patte formant ladite première mâchoire, saillant longitudinalement du boîtier vers ladite carcasse.

Le contacteur est par exemple bipolaire, et comprend de ce fait deux paires de conducteurs. Le socle comprend alors notamment quatre pieds sensiblement parallèles, tandis que le boîtier comprend quatre pattes en regard desdits pieds pour le serrage des quatre conducteurs.

En outre, le socle peut présenter, entre deux pieds adjacents, un logement adapté à recevoir ladite armature fixe.

Ce logement comporte par exemple une surface de butée étendue entre lesdits pieds, contre laquelle est susceptible d'être plaquée ladite armature fixe en position de travail de l'électro-aimant, tandis qu'il est prévu entre ladite surface de butée et ladite armature fixe un jeu en position de repos de l'électro-aimant.

Selon un mode de réalisation, ledit moyen de serrage est une vis.

Le boîtier présente par exemple un trou traversant formant un passage pour la vis, tandis que le socle présente, par exemple en regard dudit trou traversant, un alésage fileté apte à recevoir ladite vis, coaxial avec ledit trou traversant.

Le trou traversant est par exemple pratiqué dans une cheminée saillant du boîtier vers la carcasse.

L'alésage est, quant à lui, pratiqué par exemple dans un fût dont est pourvu le socle, en regard de ladite cheminée.

De préférence, le boîtier présente une capacité à fléchir, au droit dudit moyen de serrage, en direction de la carcasse.

Et, lorsque le moyen de serrage est une vis, le boîtier est apte, grâce à son élasticité propre, à freiner la libre rotation de la vis et ainsi maintenir constant le serrage des conducteurs.

Selon un mode de réalisation, chaque conducteur présente une partie extrême dont le bout porte ou forme ledit contact fixe, le conducteur se trouvant immobilisé, en étant serré entre lesdites mâchoires, au niveau de cette partie extrême.

D'autres objets et avantages de l'invention apparaîtront à la lumière de la description qui va suivre de modes de réalisation de l'invention, fournis à titre d'exemples non limitatifs, description faite en référence aux dessins annexés dans lesquels :
- la figure 1 est une vue en perspective éclatée d'un contacteur conforme à l'invention ;
- la figure 2 est une vue en perspective d'un contacteur conforme à l'invention, assemblé, et dont le corps de boîtier est partiellement arraché pour laisser entrevoir des éléments constitutifs du contacteur ; ce dernier est représenté suivant un mode de fonctionnement du type « à fermeture », en position de repos de l'armature mobile de son électro-aimant ;
- la figure 3 est une représentation du contacteur de la figure 2 suivant un autre angle de vue ;
- la figure 4 est une vue similaire à la figure 2, sur laquelle le contacteur est représenté en position de travail de l'armature mobile ;
- la figure 5 est une représentation du contacteur de la figure 4 suivant le même angle de vue qu'à la figure 3 ;
- la figure 6 est une représentation schématique en coupe partielle du contacteur des figures 2 à 5, dans la position des figures 2 et 3 ;
- la figure 7 est une représentation schématique du conducteur similaire à la figure 6, dans la position des figures 4 et 5 ;
- les figures 8 à 11 sont des vues analogues respectivement aux figures 2 à 7, le contacteur étant représenté suivant un mode de fonctionnement du type « à ouverture » ;
- les figures 12 et 13 sont des représentations schématiques analogues respectivement aux figures 6 et 7, du contacteur représenté sur les figures 8 à 11 ;
- la figure 14 est une représentation en perspective en arraché du contacteur de la figure 2, suivant un autre angle de vue ; et
- la figure 15 est une représentation partielle du contacteur de la figure 14, suivant un autre angle de vue.

Sur les figures est représenté un contacteur 1 à commande électromécanique du type conçu notamment pour connecter au réseau de distribution électrique un appareil électrique (non représenté).

Le contacteur 1 comporte un boîtier 2 dans lequel est logé un électro-aimant 3 dont l'alimentation pilote le fonctionnement de l'appareil électrique.

Le boîtier 2 comprend un corps de boîtier 4 destiné à être fixé de manière amovible sur un rail d'une armoire électrique (non représentés) au moyen d'un système d'accrochage composé d'une paire de griffes 5, 6 en regard, dont l'une 5 au moins est coulissante, et est sollicitée vers l'autre 6 par un ressort de rappel 7. Le boîtier 2 comprend en outre un couvercle 8 qui surmonte le corps de boîtier 4 en étant à la fois emboîté et encliqueté dans celui-ci. Le couvercle 8 est en forme de chapeau et présente un nez 9 destiné à être engagé dans la fenêtre d'un plastron (non représenté) de l'armoire électrique, pour ménager un accès au moins visuel au contacteur 1.

L'électro-aimant 3 comprend d'une part, une partie fixe 10 incluant une bobine 11 supportée par une carcasse 12 fixée au boîtier 2 ainsi qu'une armature fixe 13 associée à la bobine 11, et, d'autre part, une armature mobile 14 située en regard de l'armature fixe 13.

L'armature mobile 14 est apte à prendre une position de repos (figures 2, 3, 6, 8, 9, 12, 14) dans laquelle elle est écartée de l'armature fixe 13 en étant située à distance d'entrefer de celle-ci, et une position de travail (figures 4, 5, 7, 10, 11, 13) dans laquelle elle se trouve plaquée contre l'armature fixe 13. L'armature mobile 14 est sollicitée vers sa position de repos par un ressort de rappel 15 qui prend appui contre le corps de boîtier 4.

En position de repos, l'armature mobile 14 se trouve escamotée dans le nez 9 du couvercle 8, qui forme ainsi un logement pour la recevoir (figures 2, 8).

Un actionneur 16 se trouve couplé à l'armature mobile 14 pour entraîner un pont de contact 17, 17' apte à établir une liaison électrique entre un premier et un deuxième conducteurs 18, 19, montés dans le corps de boîtier 4, et situés en regard.

Tel qu'il apparaît sur la figure 1, le contacteur 1, du type bipolaire, comprend deux premiers conducteurs 18 et deux deuxièmes conducteurs 19.

Pour sa connexion au réseau électrique, le contacteur 1 comporte deux premières bornes de puissance 20 disposées d'un même côté du boîtier 2, et dont l'une est destinée à raccorder l'un des premiers conducteurs 18 à un pôle du réseau, tandis que l'autre est destinée à raccorder l'autre premier conducteur 18 à un autre pôle du réseau.

Deux deuxièmes bornes de puissance 21 sont également prévues pour raccorder de la même manière les deuxièmes conducteurs 19 à l'appareil électrique.

Tel qu'il apparaît sur la figure 1, chaque borne de puissance 20, 21 est agencée pour pincer un fil électrique dénudé du réseau électrique.

A cet effet, chaque borne 20, 21 comporte un élément de connexion mobile 22 monté coulissant dans le corps de boîtier 4, le coulissement de cet élément 22 étant commandé par une vis de serrage 23 engagée dans un trou 24 du couvercle 8, et qui, prenant appui sur le conducteur 18, 19, provoque par sa rotation le pincement du fil dénudé entre l'élément de connexion 22 et le conducteur 18, 19, sur lequel est engagé l'élément de connexion 22.

Chaque borne de puissance 20, 21 est montée dans le corps de boîtier 4 en regard d'une fenêtre 25 pratiquée dans celui-ci pour le passage du fil dénudé correspondant du réseau électrique.

Afin de détromper l'utilisateur du contacteur 1 lors de la connexion de celui-ci au réseau ou à l'appareil électrique, l'élément de connexion 22 présente une saillie 26 formant un volet susceptible d'obturer la fenêtre 25 lors du coulissement de l'élément 22 (figure 2).

Le contacteur 1 comprend en outre deux bornes de commande 27 pour le raccordement de la bobine à un circuit de commande d'alimentation de celle-ci.

Chaque premier conducteur 18 présente une partie extrême 28 dont le bout porte ou forme un contact fixe 29, tandis que chaque deuxième conducteur 19 présente une partie extrême 30 disposée en regard de la partie extrême 28 du premier conducteur 18, cette partie extrême 30 portant ou formant également un contact fixe 31.

Chaque pont de contact 17, 17' se présente quand à lui sous la forme d'une lamelle conductrice dont les bouts portent ou forment un contact mobile 32, 33 susceptible d'être appliqué contre un contact fixe 29, 31 pour relier entre eux les conducteurs 18, 19.

Le pont de contact 17, 17' est apte à occuper une position de fermeture dans laquelle il établit une connexion électrique entre les contacts fixes 29, 31 par l'intermédiaire, respectivement, des contacts mobiles 32, 33, et une position d'ouverture dans laquelle il se trouve à distance des conducteurs 18, 19, ces contacts mobiles 32, 33 étant alors écartés des contacts fixes 29, 31.

Les positions du pont de contact 17, 17' sont commandées par l'électro-aimant 3, et plus spécifiquement par le mouvement de l'armature mobile 14.

On distingue deux modes de fonctionnement du contacteur 1, à savoir un mode de fonctionnement dit « à fermeture », et un mode de fonctionnement dit « à ouverture ».

Dans le mode de fonctionnement du type à fermeture, le pont de contact 17 est agencé pour occuper sa position de fermeture, c'est-à-dire connecter les contacts fixes 29, 31, en position de travail de l'armature mobile 14, tel qu'il apparaît sur les figures 4 et 5, ainsi que sur la figure 7. Un tel pont de contact 17 est dit du type « à fermeture ».

En position de repos de l'armature mobile 14, le pont de contact 17 occupe sa position d'ouverture, tel qu'il apparaît sur les figures 2 et 3, ainsi que sur la figure 6.

En position de travail de l'armature mobile 14, le pont de contact 17 occupe sa position de fermeture, tel qu'il apparaît sur les figures 4, 5, ainsi que sur la figure 7.

Dans le mode de fonctionnement à ouverture, le pont de contact, référencé 17' à des fins de clarté, est agencé pour occuper sa position de fermeture, c'est-à-dire pour connecter les contacts fixes 29, 31, en position de repos de l'armature mobile 14, tel qu'il apparaît sur les figures 8 et 9, ainsi que sur la figure 12. Un tel pont de contact 17' est dit du type « à ouverture ».

En position de travail de l'armature mobile 14, le pont de contact 17' occupe sa position d'ouverture, tel qu'il apparaît sur les figures 10 et 11, ainsi que sur la figure 13.

Le contacteur 1 est agencé pour fonctionner tant à l'ouverture qu'à la fermeture, tel qu'il ressort de ce qui va suivre.

L'actionneur 16 présente une section en forme de U et comprend une base transversale formant un bloc porte contact 34 dont saillent deux branches parallèles en regard 35 qui présentent chacune une extrémité 36 engagée sur le bout d'une tige 37 transversale passant dans un alésage de l'armature mobile 14, de sorte que l'actionneur 16 se trouve couplé à l'armature mobile 14.

Le bloc porte contact 34 comprend deux porte contact 38 jumelés situés sensiblement dans le prolongement des branches 35.

Chaque porte contact 38 comprend deux compartiments superposés, à savoir un compartiment supérieur 39 adapté à recevoir un pont de contact 17 du type à fermeture, ainsi qu'un compartiment inférieur 40 adapté à recevoir un pont de contact 17' du type à ouverture.

Le compartiment supérieur 39 et le compartiment inférieur 40 sont séparés l'un de l'autre par une cloison 41 présentant deux faces opposées formant respectivement une première surface de butée 42 regardant vers l'armature mobile 14, et une deuxième surface de butée 43 regardant vers l'opposé.

Le compartiment supérieur 39 est délimité longitudinalement d'une part par la première surface de butée 42, d'autre part par une face transversale 44 en regard de celle-ci, et, transversalement, par deux parois supérieures 75, longitudinales, en regard.

En mode de fonctionnement à fermeture, un pont de contact 17 du type à fermeture se trouve inséré dans le compartiment supérieur 39 en étant sollicité vers sa position de fermeture par un ressort de contact 45 fonctionnant à la compression, qui lui est associé, et qui prend appui d'une part sur le pont de contact 17, et d'autre part contre la face transversale 44, de sorte que l'ensemble pont de contact 17- ressort 45 se trouve embarqué dans le bloc porte contact 34.

Afin d'éviter tout débattement du ressort de contact 45, son extrémité située du côté de la face transversale 44 est emmanchée sur un téton 76 saillant de celle-ci, tandis que son extrémité opposée est logée dans une réserve en creux 77 ménagée dans le pont de contact 17, en s'y trouvant maintenue par l'intermédiaire des parois supérieures 75.

Accompagnant l'armature mobile 14, le bloc porte contact 34 se déplace longitudinalement dans un espace 46 ménagé entre, d'une part l'électro-aimant 3, plus particulièrement l'armature fixe 13, et d'autre part une paroi de fond 47 du corps de boîtier 4.

En position de travail de l'armature mobile 14, tel qu'il apparaît sur les figures 4, 5, 7, le pont de contact 17 se trouve plaqué contre les conducteurs 18,19 et maintenu dans cette position par l'intermédiaire du ressort de contact 45 qui se trouve comprimé entre le pont de contact 17 et la face 44.

Lorsque l'armature mobile 14 reprend sa position de repos, vers laquelle elle est sollicitée par le ressort de rappel 15, le pont de contact 17 se trouve décollé du conducteur 18, 19 en étant entraîné vers sa position d'ouverture par l'actionneur 16, au moyen de la première surface de butée 42, contre laquelle se trouve plaqué le pont de contact 17 par la détente du ressort de contact 45 (figures 2, 3, 6).

Le compartiment inférieur 40 est quant à lui délimité longitudinalement, d'une part par la cloison 41, et d'autre part par une paroi 48 sensiblement parallèle à la cloison 41, formant une extrémité libre de l'actionneur 16, et séparant le compartiment inférieur 40 de la paroi de fond 47. Le compartiment inférieur 40 est délimité transversalement par deux parois inférieures 78, longitudinales, en regard.

Dans le mode de fonctionnement à ouverture du contacteur 1, un pont de contact 17' à ouverture se trouve inséré dans le compartiment inférieur 40.

En position de repos de l'armature mobile 14, tel qu'il apparaît sur les figures 8, 9, 12, le pont de contact 17' se trouve collé contre les conducteurs 18, 19 en étant maintenu dans cette position par un ressort de contact 49 à compression qui prend appui d'une part sur le pont de contact 17', et d'autre part sur une surface d'appui 50 de la paroi de fond 47 du corps de boîtier 4, tournée vers l'armature mobile 14.

Afin de permettre cette disposition, il existe entre la deuxième surface de butée 43 et cette surface d'appui 50 un espace adapté à recevoir le ressort de contact 49.

Il est ainsi pratiqué dans la paroi 48 du compartiment inférieur 40, un trou traversant 51 dans lequel est engagé le ressort de contact 49, de sorte que celui-ci ne se trouve pas embarqué dans le bloc porte contact 34, mais est indépendant de ce dernier.

Ainsi, en position de repos, l'armature mobile 14 ne se trouve sollicitée vers cette position que par son ressort de rappel 15.

Lorsque l'armature mobile 14 passe dans sa position de travail, tel qu'il apparaît sur les figures 10, 11, 13, l'actionneur 16 entraîne le pont de contact 17' vers sa position d'ouverture à l'encontre de son ressort de contact 49, au moyen de la deuxième surface de butée 43 et à l'encontre du ressort de rappel 15.

La paroi 48 permet notamment de rigidifier le bloc porte contact 34, tandis que le trou traversant 51, qui présente ici un diamètre légèrement supérieur à celui du ressort 49, permet d'éviter toute flexion et tout échappement intempestif de celui-ci.

Et, afin d'éviter tout débattement du ressort de contact 49, son extrémité située du côté de la paroi de fond 47 est emmanchée sur un pion 52 saillant de la paroi de fond 47 du corps de boîtier 4 (figures 8, 9), tandis que son extrémité opposée est logée dans la réserve en creux 77 ménagée dans le pont de contact 17', en s'y trouvant maintenue par l'intermédiaire des parois inférieures 78.

Par ailleurs, le ressort 49 présente, hors contrainte, un pas d'hélice, c'est-à-dire une distance entre deux spires successives, de valeur inférieure à celle de l'épaisseur de la cloison 48, de sorte à éviter tout risque d'engagement du ressort 49 avec la cloison 48 entre deux spires successives.

L'on décrit à présent l'électro-aimant 3 de manière plus détaillée.

La carcasse 12 est à section sensiblement en forme de I, et comprend un socle 54 ainsi qu'un plateau 55 reliés par une âme centrale 56 creuse autour de laquelle est enroulée la bobine 11 qui se trouve emprisonnée entre le socle 54 et le plateau 55.

Chaque armature 13, 14 présente une section en forme de E, et présente deux branches d'extrémité 57 encadrant la bobine 11 et sa carcasse 12, ainsi qu'une branche centrale 58 engagée à l'intérieur de l'âme 56.

La carcasse 12 comporte quatre pieds 59 qui saillent du socle 54 en direction de la paroi de fond 47 du corps de boîtier 4.

Ce dernier comprend quant à lui quatre pattes 60, disposées en regard des pieds 59. Les pattes 60 saillent de la paroi de fond 47 avec laquelle ils sont venus de matière, en direction de la carcasse 12.

La partie extrême 30, 31 de chaque conducteur 18, 19 se trouve immobilisée en étant serrée, à proximité du contact fixe 29, 31, entre une première mâchoire appartenant au boîtier 2 et formée par l'une des pattes 60, et une deuxième mâchoire appartenant à la carcasse 12, et formée par le pied 59 correspondant.

L'assemblage de la carcasse 12 au corps de boîtier 4 et le serrage des parties extrêmes 28, 30 des conducteurs 18, 19 sont assurés par deux vis 61.

Chaque vis 61 est insérée dans un trou traversant 62 pratiqué dans la paroi de fond 47 du corps de boîtier 4, et formant un passage pour la vis 61, celle-ci étant par ailleurs engagée dans un alésage fileté 63 du socle 54, situé en regard du trou traversant 62 et coaxial avec celui-ci.

Afin d'assurer le guidage de la vis lors de l'assemblage de la carcasse 12 au corps de boîtier 4, le trou traversant 62 est pratiqué dans une cheminée 64 saillant de la paroi de fond 47 vers la carcasse 12.

L'alésage 63 est quant à lui pratiqué dans un fût 65 saillant du socle 54 vers la paroi de fond 47, en regard de la cheminée 64.

Lorsque la carcasse 12 se trouve assemblée au corps de boîtier 4, les parties extrêmes 28, 30 des conducteurs 18, 19 étant disposées entre les mâchoires 59, 60, il existe entre le corps de boîtier 4 et la carcasse 12, au niveau de la vis 61, un jeu J apte à permettre le serrage des parties extrêmes 28, 30 entre les mâchoires 59, 60 au moyen des vis 61.

Ici, le jeu J est la distance qui sépare la cheminée 64 du fût 65 lorsque l'assemblage de la carcasse 12 au corps de boîtier 4 est réalisé, au moins avant que ne soit réalisé le serrage des conducteurs 18, 19.

En outre, afin de maintenir sur les vis 61 une tension permettant d'éviter leur desserrage, la paroi de fond 47 présente une capacité à fléchir lors du serrage des vis 61, en direction de la carcasse 12.

Ainsi, par son élasticité propre, la paroi de fond 47 exerce sur les vis 61 une traction qui freine leur libre rotation.

Lorsque le serrage des conducteurs 18, 19 est réalisé, le jeu J peut s'annuler, notamment par flexion de la paroi de fond 47, la cheminée 64 et le fût 65 venant alors en contact. On évite ainsi un serrage trop fort des vis 61, qui pourrait endommager, voire briser le corps de boîtier 4.

Par ailleurs, l'actionneur 16 est guidé dans son mouvement par des rainures prévues à cet effet dans le corps de boîtier, tandis qu'il est sollicité vers la position de repos par le ressort de rappel 15 qui se trouve comprimé, dans l'espace 46, entre le bloc porte contact 34 et la paroi de fond 47 du corps de boîtier 4.

Afin d'assurer son guidage, le ressort de rappel 15 est d'une part inséré dans l'alésage d'un puits cylindrique 66 réalisé dans le bloc porte contact 34 et situé entre les porte contact 38.

Le ressort de rappel 15 est d'autre part emmanché sur un téton 53 formant une butée pour le ressort 15, et saillant de la paroi de fond 47 avec laquelle il est venu de matière.

Le contacteur 1 comporte d'autres éléments constitutifs, que l'on décrit succinctement à présent.

Il est prévu, entre autres, une platine 67 encliquetée dans le corps de boîtier 4, sur laquelle est monté coulissant un poussoir 68 mobile entre trois positions stables, à savoir une position de fonctionnement automatique, une position de fonctionnent forcé, ainsi qu'une position de mise hors service.

La platine 67 forme également un guide pour un levier 69 dont une extrémité est emmanchée sur la tige 37, tandis que l'autre extrémité forme un voyant 70 escamotable susceptible d'apparaître ou de disparaître, suivant la position de l'armature mobile 14, en regard d'une fenêtre 71 obturée par un volet 72 permettant un accès au poussoir 68.

Par ailleurs, le socle 54 de la carcasse 12 présente, entre deux pieds 59 adjacents situés d'un même côté du socle 54, un logement 73 dans lequel est introduite l'armature fixe 13.

Ce logement 73 présente une surface de butée 74 transversale étendue entre les pieds 59, regardant vers la paroi de fond 47 du corps de boîtier 4, et contre laquelle est plaquée l'armature fixe 13 en position de travail de l'armature 14.

Par contre, en position de repos de cette dernière, il existe un jeu entre l'armature fixe 13 et cette surface de butée 73, tandis que le bloc porte contact 34 se trouve plaqué contre une nervure 79 du socle 54 (figures 6, 15 notamment).

Selon une première variante de réalisation non illustrée, chaque porte contact 38 comprend un unique compartiment du type du compartiment inférieur 40 décrit ci-dessus et adapté à recevoir aussi bien un pont de contact du type à fermeture qu'un pont de contact du type à ouverture.

Dans ce cas, la première surface de butée 42 est portée par la paroi 48 du compartiment, tandis que la deuxième surface de butée 43 est formée par une face transversale supérieure du compartiment, en regard de la première surface de butée 42.

Par ailleurs, il est possible, selon la configuration du contacteur 1, de n'employer qu'une seule vis de serrage 61, ou d'en employer un nombre strictement supérieur à deux.

En outre, afin de simplifier la fabrication du contacteur 1, il peut être avantageux de réaliser le filetage de l'alésage 63 lors de l'assemblage, au moyen de la vis 61 elle-même, cette dernière exerçant alors une fonction supplémentaire de taraud.

Et, selon une deuxième variante de réalisation non représentée, il est également possible de remplacer les vis 61 par d'autres moyens de serrage analogues permettant d'aboutir au même résultat. On pourra notamment employer des rivets ou des clous.

Selon une troisième variante de réalisation, les conducteurs se trouvent immobilisés en étant serrés entre les mâchoires 59, 60, ailleurs qu'au niveau de leurs extrémités, selon la configuration du contacteur, la forme ou la disposition des conducteurs.

Selon une quatrième variante non représentée, le contacteur est multipolaire, par exemple du type quadripolaire, le bloc porte contact comprenant à cet effet deux paires de porte contact, l'une de ces paires fonctionnant par exemple à l'ouverture, tandis que l'autre de ces paires fonctionne à la fermeture.

Il est bien entendu possible de combiner entre elles les différentes variantes sans sortir du cadre de l'invention.

## Revendications

1. Contacteur à commande électromécanique, comportant, dans un boîtier (2) fixe :
- au moins une paire de conducteurs (18, 19) portant ou formant un contact fixe (29, 31);
- au moins un pont de contact (17, 17') apte à occuper une position de fermeture dans laquelle il établit une connexion électrique entre les contacts fixes (29, 31), et une position d'ouverture dans laquelle il se trouve à distance desdits contacts fixes (29, 31);
- un électro-aimant (3) comprenant :
- une bobine (11);
- une armature fixe (13) associée à ladite bobine (11);
- une armature mobile (14) ;
ledit électro-aimant (3) admettant une position de repos dans laquelle les armatures (13, 14) sont écartées l'une de l'autre, et une position de travail dans laquelle les armatures (13, 14) se trouvent plaquées l'une contre l'autre ;
- un actionneur (16) couplé à ladite armature mobile (14) pour entraîner ledit pont de contact (17, 17') ;
- une carcasse (12) portant ladite bobine (11), et assemblée audit boîtier (2) ; ledit contacteur (1) étant **caractérisé en ce que** :
- chaque conducteur (18, 19) se trouve immobilisé en étant serré entre une première mâchoire (60) appartenant au boîtier (2) et une deuxième mâchoire (59) appartenant à la carcasse (12) ;
- ladite carcasse (12) est assemblée au boîtier (2) par l'intermédiaire d'au moins un moyen de serrage (61);
- il existe entre le boîtier (2) et la carcasse (12), au niveau dudit moyen de serrage (61), un jeu (J) apte à permettre le serrage dudit conducteur (18, 19) entre les mâchoires (59, 60) au moyen dudit moyen de serrage (61).

2. Contacteur selon la revendication 1, **caractérisé en ce que** ladite carcasse (12) comporte un socle (54) qui présente au moins un pied (59) formant ladite deuxième mâchoire, en saillie longitudinale vers ladite première mâchoire, et **en ce que** le boîtier (2) comporte, en regard dudit pied (59), au moins une patte (60) formant ladite première mâchoire, saillant longitudinalement du boîtier (2) vers ladite carcasse (12).

3. Contacteur selon la revendication 2, **caractérisé en ce que**, ledit contacteur (1) comprenant deux paires de conducteurs (18, 19), ledit socle (54) comprend quatre pieds (59) sensiblement parallèles, tandis que le boîtier (2) comprend quatre pattes (60) en regard desdits pieds (59) pour le serrage des quatre conducteurs (18, 19).

4. Contacteur selon la revendication 3, **caractérisé en ce que** ledit socle (54) présente, entre deux pieds (59) adjacents, un logement (73) adapté à recevoir ladite armature fixe (13).

5. Contacteur selon la revendication 4, **caractérisé en ce que** ledit logement (73) comporte une surface de butée (74) étendue entre lesdits pieds (59), contre laquelle est susceptible d'être plaquée ladite armature fixe (13) en position de travail de l'électro-aimant (3), tandis qu'il est prévu entre ladite surface de butée (74) et ladite armature fixe (14) un jeu en position de repos de l'électro-aimant (3).

6. Contacteur selon l'une des revendications 1 à 5, **caractérisé en ce que** ledit moyen de serrage (61) est une vis.

7. Contacteur selon l'une des revendications 2 à 5, **caractérisé en ce que** ledit moyen de serrage (61) est une vis, et **en ce que** ledit boîtier (2) présente un trou traversant (62) formant un passage pour la vis (61), et **en ce que** ledit socle (54) présente, en regard dudit trou traversant (62), un alésage (63) apte à recevoir ladite vis (61), coaxial avec ledit trou traversant (62).

8. Contacteur selon la revendication 7, **caractérisé en ce que** ledit trou traversant (62) est pratiqué dans une cheminée (64) saillant du boîtier (2) vers la carcasse (12).

9. Contacteur selon la revendication 8, **caractérisé en ce que** ledit alésage (63) est pratiqué dans un fût (65) dont est pourvu le socle (54), en regard de ladite cheminée (64).

10. Contacteur selon l'une des revendications 1 à 9, **caractérisé en ce que** le boîtier (2) présente une capacité à fléchir, au droit dudit moyen de serrage (61), en direction de la carcasse (12).

11. Contacteur selon l'une des revendications 1 à 10, **caractérisé en ce que** chaque conducteur (18, 19) présente une partie extrême (28, 30) dont le bout forme ou porte ledit contact fixe (29, 31), et **en ce que** le conducteur (18, 19) se trouve immobilisé, en étant serré entre ledites mâchoires (59, 60), au niveau de sa partie extrême (28, 30).

## Patentansprüche

1. Elektromechanisches Schütz, welches in einem feststehenden Gehäuse (2) umfasst:
- wenigstens ein Paar von Leitern (18, 19), welche einen feststehenden Kontakt (29, 31) tragen oder bilden;
- wenigstens eine Kontaktbrücke (17, 17'), welche eine Schließposition, in der sie eine elektrische Verbindung zwischen den feststehenden Kontakten (29, 31) herstellt, und eine Öffnungsposition, in der sie von diesen feststehenden Kontakten (29, 31) beabstandet ist, einnehmen kann;
- einen Elektromagneten (3), welcher umfasst:
- eine Spule (11);
- einen zu dieser Spule (11) gehörigen feststehenden Magnetanker (13);
- einen beweglichen Magnetanker (14);
wobei der Elektromagnet (3) eine Ruheposition annimmt, in der die Magnetanker (13, 14) voneinander beabstandet sind, und eine Arbeitsposition, in der die Magnetanker (13, 14) sich aneinander gedrückt befinden;
- ein mit dem beweglichen Magnetanker (14) gekoppeltes Betätigungselement (16), um die Kontaktbrücke (17, 17') mitzunehmen;
- ein Spulengehäuse (12), welches die Spule (11) trägt und an dem Gehäuse (2) montiert ist;
wobei das Schütz (1) **dadurch gekennzeichnet ist, dass**:
- jeder Leiter (18, 19) festgehalten wird, indem er zwischen einer zu dem Gehäuse (2) gehörigen ersten Backe (60) und einer zu dem Spulengehäuse (12) gehörigen zweiten Backe (59) eingeklemmt ist;
- das Spulengehäuse (12) über wenigstens ein Klemmmittel (61) an dem Gehäuse (2) montiert ist;
- zwischen dem Gehäuse (2) und dem Spulengehäuse (12) auf der Höhe dieses Klemmmittels (61) ein Spiel (J) existiert, welches dazu geeignet ist, das Einklemmen des Leiters (18, 19) zwischen den Backen (59, 60) mit Hilfe des Klemmmittels (61) zu erlauben.

2. Schütz nach Anspruch 1, **dadurch gekennzeichnet, dass** das Spulengehäuse (12) wenigstens einen Sockel (54) umfasst, der wenigstens einen Fuß (59) aufweist, der, in Längsrichtung in Richtung der ersten Backe vorstehend, die zweite Backe bildet, und dass das Gehäuse (2) gegenüber von diesem Fuß (59) wenigstens ein vorstehendes Element (60) aufweist, das die erste Backe bildet und in Längsrichtung von dem Gehäuse (2) in Richtung des Spulengehäuses (12) vorsteht.

3. Schütz nach Anspruch 2, **dadurch gekennzeichnet, dass** das Schütz zwei Paare von Leitern (18, 19) umfasst, und der Sockel (54) vier im wesentlichen parallele Füße (59) umfasst, während das Gehäuse (2) vier vorstehende Elemente (60) gegenüber von den Füßen (59) zum Einklemmen der vier Leiter (18, 19) umfasst.

4. Schütz nach Anspruch 3, **dadurch gekennzeichnet, dass** der Sockel (54) zwischen zwei benachbarten Füßen (59) eine Aufnahme (73) aufweist, welche dazu geeignet ist, den feststehenden Magnetanker (13) aufzunehmen.

5. Schütz nach Anspruch 4, **dadurch gekennzeichnet, dass** die Aufnahme (73) eine sich zwischen den Füßen (59) erstreckende Anschlagfläche (74) umfasst, gegen die der feststehende Magnetanker (13) in der Arbeitsposition des Elektromagneten (3) gedrückt werden kann, während zwischen der Anschlagfläche (74) und dem feststehenden Magnetanker (13) in der Ruheposition des Elektromagneten (3) ein Spiel vorgesehen ist.

6. Schütz nach einem der Ansprüche 1 bis 5, **dadurch gekennzeichnet, dass** das Klemmmittel (61) eine Schraube ist.

7. Schütz nach einem der Ansprüche 2 bis 5, **dadurch gekennzeichnet, dass** das Klemmmittel (61) eine Schraube ist, und dass das Gehäuse (2) eine es durchquerende Öffnung (62) aufweist, welche einen Durchgang für die Schraube (61) bildet, und dass der Sockel (54) gegenüber von dieser durchquerenden Öffnung (62) eine zum Aufnehmen der Schraube (61) geeignete Bohrung (63) aufweist, die koaxial zu dieser durchquerenden Öffnung (62) ist.

8. Schütz nach Anspruch 7, **dadurch gekennzeichnet, dass** die durchquerende Öffnung (62) in einem schornsteinförmigen, über das Gehäuse (2) in Richtung des Spulengehäuses (12) vorstehenden Teil (64) ausgebildet ist.

9. Schütz nach Anspruch 8, **dadurch gekennzeichnet, dass** die Bohrung (63) in einem Schaft (65) ausgebildet ist, mit dem der Sockel (54) gegenüber von diesem schornsteinförmigen Teil (64) versehen ist.

10. Schütz nach einem der Ansprüche 1 bis 9, **dadurch gekennzeichnet, dass** das Gehäuse (2) die Fähigkeit besitzt, sich rechtwinklig zu dem Klemmmittel (61) in Richtung des Spulengehäuses (12) zu verbiegen.

11. Schütz nach einem der Ansprüche 1 bis 10, **dadurch gekennzeichnet, dass** jeder Leiter (18, 19) einen Randbereich (28, 30) aufweist, dessen Ende den feststehenden Kontakt (29, 31) bildet oder trägt, und dass der Leiter (18, 19) festgehalten ist, indem er auf der Höhe seines Randbereiches (28, 30) zwischen die Backen (59, 60) geklemmt ist.

## Claims

1. An electromechanically actuated contactor comprising, in a fixed casing (2):
- at least one pair of conductors (18, 19) carrying or forming a fixed contact (29,31);
- at least one contact bridge (17, 17') capable of occupying a closure position in which it establishes an electrical connection between the fixed contacts (29, 31) and an open position in which it is at a spacing from said fixed contacts (29, 31);
- a solenoid (3) comprising:
- a coil (11);
- a fixed armature (13) associated with said coil (11); and
- a movable armature (14);
said solenoid (3) allowing a rest position in which the armatures (13, 14) are spaced from each other and a working position in which the armatures (13, 14) are caused to bear against each other;
- an actuator (16) coupled to said movable armature (14) for entraining said contact bridge (17, 17'); and
- a body portion (12) carrying said coil (11) and assembled to said casing (2); said contactor (1) being **characterised in that**:
- each conductor (18, 19) is immobilised by being gripped between a first jaw (60) belonging to the casing (2) and a second jaw (59) belonging to the body portion (12);
- said body portion (12) is assembled to the casing (2) by way of at least one clamping means (61); and
- there is between the casing (2) and the body portion (12) at the level of said clamping means (61) a clearance (J) capable of permitting clamping of said conductor (18, 19) between the jaws (59, 60) by means of said clamping means (61).

2. A contactor according to claim 1 **characterised in that** said body portion (12) comprises a base (54) which has at least one leg (59) forming said second jaw projecting longitudinally towards said first jaw, and that facing said leg (59) the casing (2) comprises at least one lug (60) forming said first jaw and projecting longitudinally from the casing (2) towards said body portion (12).

3. A contactor according to claim 2 **characterised in that**, said contactor (1) comprising two pairs of conductors (18, 19), said base (54) comprises four substantially parallel legs (59) while the casing (2) comprises four lugs (60) in facing relationship with said legs (59) for clamping the four conductors (18, 19).

4. A contactor according to claim 3 **characterised in that** between two adjacent legs (59) said base (54) has a housing (73) adapted to receive said fixed armature (13).

5. A contactor according to claim 4 **characterised in that** said housing (73) comprises an abutment surface (74) extending between said legs (59) and against which said fixed armature (13) is capable of being applied in the working position of the solenoid (3) while a clearance is provided between said abutment surface (74) and said fixed armature (14) in the rest position of the solenoid (3).

6. A contactor according to any one of claims 1 to 5 **characterised in that** said clamping means (61) is a screw.

7. A contactor according to one of claims 2 to 5 **characterised in that** said clamping means (61) is a screw and that said casing (2) has a through hole (62) forming a passage for the screw (61), and that facing said through hole (62) said base (54) has a bore (63) for receiving said screw (61), which is in coaxial relationship with said through hole (62).

8. A contactor according to claim 7 **characterised in that** said through hole (62) is provided in a sleeve (64) projecting from the casing (2) towards the body portion (12).

9. A contactor according to claim 8 **characterised in that** said bore (63) is provided in a shaft portion (65) with which the base (54) is provided in facing relationship with said sleeve (64).

10. A contactor according to one of claims 1 to 9 **characterised in that** said casing (2) has a capacity for flexing in line with said clamping means (61) in the direction of the body portion (12).

11. A contactor according to one of claims 1 to 10 **characterised in that** each conductor (18, 19) has an end portion (28, 30) of which the end forms or carries said fixed contact (29, 31) and that the conductor (18, 19) is immobilised by being gripped between said jaws (59, 60) at the level of its end portion (28, 30).
